# EUROPÄISCHE PATENTSCHRIFT

(11) **EP 1 256 766 B1**
(45) Veröffentlichungstag und Bekanntmachung des Hinweises auf die Patenterteilung: **07.12.2005**
(21) Anmeldenummer: 02010391.7
(22) Anmeldetag: 08.05.2002
(51) Int. Cl.: F24F 1/00, F24F 1/01, F24F 13/24

(54) **Lüftungssystem für die Räume von Gebäuden**
Ventilation system for rooms in a building
Système de ventilation pour les pièces d'un bâtiment

(30) Priorität: 09.05.2001 DE 10122488; 09.05.2001 DE 20114893 U
(43) Veröffentlichungstag der Anmeldung: 13.11.2002
(73) Patentinhaber: FassadenSystemLüftung GmbH & Co. KG, 68199 Mannheim (DE)
(72) Erfinder: Bauer, Gerhard, 67078 Ludwigshafen (DE); Ormai, Josef, 68205 Mannheim (DE); Holz, Hans-Joachim, Dipl.-Ing., 68259 Mannheim (DE)
(74) Vertreter: DR. STARK & PARTNER

(56) Entgegenhaltungen:
- DE-A- 1 931 155
- DE-A- 2 327 614
- DE-A- 19 548 599
- DE-A- 19 855 497

## Beschreibung

Die Erfindung bezieht sich auf ein für die Belüftung von Räumen in Gebäuden bestimmtes Lüftungssystem mit einem Lüftungsaggregat, das einen Einlaß für Zuluft sowie je einen rauminnenseitigen Einlaß für Raumluft und Auslaß für Zuluft und/oder umgewälzte Raumluft besitzt und im Wesentlichen flächenbündig mit dem Fußboden abschließend in einer Aussparung des Fußbodens oder einer Geschoßdecke aufgenommen ist, und mit einem in Strömungsrichtung der Zuluft und/oder der umgewälzten Raumluft vor dem rauminnenseitigen Auslaß angeordneten Wärmetauscher. Vorzugsweise ist das Lüftungsaggregat mit wenigstens einem Gebläse ausgerüstet.

Ein gattungsgemäßes System zur dezentralen Belüftung von Räumen in Gebäuden ist aus der DE 195 48 599 C2 vorbekannt. Dieses Belüftungssystem umfaßt ein flächenbündig mit dem Fußboden in einer sich unter einem Fenster erstreckenden Aussparung einer Geschoßdecke aufgenommenes Lüftungsaggregat mit einem Zuluftgebläse, einem Abluftgebläse, einem Umluftgebläse und einem Wärmetauscher, der wahlweise mit Zuluft oder Umluft, aber auch im Mischbetrieb gleichzeitig mit Zuluft und Umluft beaufschlagbar ist.

Das vorbekannte Lüftungssystem hat sich bewährt, ist aber im Aufbau recht aufwendig.

Aus der DE-OS 2 327 614 ist ein Verfahren zur Klimatisierung von Räumen und ein Klimakonvektor zur Durchführung des Verfahrens bekannt. Der Klimakonvektor ist an einer Raumwand montiert und über eine Zulufteinlassöffnung an eine Zentralanlage angeschlossen. Darüber hinaus weist der Klimakonvektor eine Luftauslassöffnung sowie eine Raumlufteinlassöffnung auf. Bei abgeschalteter Zentralanlage wird eine in dem Klimakonvektor vorgesehene Wechselklappe aufgrund ihres Gewichts durch die Schwerkraft in eine Lage verschwenkt, bei der sie den Zuluftweg verschließt und der Raumluftweg freigegeben wird.

Durch die Erfindung soll daher ein verbessertes Lüftungssystem dieser Art und Zweckbestimmung geschaffen werden.

Gelöst ist diese Aufgabe erfindungsgemäß dadurch, daß bei dem Lüftungssystem nach dem Oberbegriff des Patentanspruches 1 wahlweise der Zuströmweg für Zuluft zum Wärmetauscher bei gleichzeitiger Freigabe des Zuströmweges für umgewälzte Raumluft und umgekehrt bei Freigabe des Zuströmweges für Zuluft der Zuströmweg für umgewälzte Raumluft zum Wärmetauscher absperrbar ist, daß die zu dem genannten Wärmetauscher hinführenden Zuströmweg für Zuluft und umgewälzte Raumluft einander kreuzen und mittels wenigstens einer Luftleitklappe bei gleichzeitiger Freigabe des jeweils anderen Strömungsweges absperrbar sind, und daß die Luftleitklappe mittels eines Stellantriebes betätigbar ist.

Bei dem erfindungsgemäßen Lüftungsaggregat kann die mittels eines Gebläses zugeführte Zuluft bei gleichzeitiger Absperrung des rauminnenseitigen Einlasses für Raumluft über den Wärmetauscher geleitet und dabei erwärmt werden, desgleichen aber auch bei Absperrung des zu dem Wärmetauscher hinführenden Zuströmweges für Zuluft über den rauminnenseitigen Einlaß eintretende Raumluft, die dann im Raum umgewälzt wird. Dieser Maßnahme kommt dann insbesondere Bedeutung zu, wenn ein Auskühlen des Raums bei nicht aktiver Zuluftzufuhr unterbunden werden soll. Darüber hinaus kann das erfindungsgemäße Lüftungssystem auch im Mischbetrieb gefahren werden, bei dem der Wärmetauscher gleichzeitig von zugeführter Zuluft und umgewälzter Raumluft durchstrichen wird.

Zweckmäßiger Weise ist diese Luftleitklappe im Eckbereich der einander kreuzenden Zuströmwege für Zuluft und umgewälzte Raumluft zum Wärmetauscher derart angelenkt, daß sie jeweils in einer Endlage einen dieser Zuströmwege absperrt und den anderen Zuströmweg zum Wärmetauscher freigibt.

Insbesondere kann die Luftleitklappe im Eckbereich zwischen dem Einlaß für die umgewälzte Raumluft und den Zuströmweg für Zuluft oder in der Nähe dieses Eckbereiches angelenkt sein und jeweils in einer Endlage den Einlaß für umgewälzte Raumluft bei gleichzeitiger Freigabe des zum Wärmetauscher hinführenden Zuströmweges für Zuluft absperren sowie umgekehrt in der anderen Endlage den Einlaß für Raumluft freigeben und den Zuströmweg für Zuluft absperren.

Die Anordnung einer derartigen Luftleitklappe im Eckbereich der einander kreuzenden Zuströmwege für Zuluft und umgewälzte Raumluft bzw. im Eckbereich zwischen dem rauminnenseitigen Einlaß für umgewälzte Raumluft und dem Zuströmweg für Zuluft führt zu einem im Aufbau äußerst einfachen und hoch wirksamen Luftleitsystem innerhalb des Lüftungsaggregats.

In ebenfalls weiterer Ausgestaltung der Erfindung kann auch dem vor dem rauminnenseitigen Auslaß für Zuluft und/oder umgewälzte Raumluft angeordneten ersten Wärmetauscher ein zweiter Wärmetauscher in Zuströmweg für Zuluft und umgewälzte Raumluft vorgeschaltet sein.

Der Anordnung eines derartig vorgeschalteter Wärmetauschers kommt dann besondere Bedeutung zu, wenn dieser mit aus abgeführter Raumluft rückgewonnener Wärmeenergie beaufschlagt wird. Insofern hat sich, ebenfalls in Weiterbildung der Erfindung, als zweckmäßig erwiesen, die Abluft von mehreren Räumen eines Gebäudes Zentral abzuleiten und über einen Wärmetauscher zwecks zumindest teilweiser Rückgewinnung der in der Abluft enthaltenen Wärmeenergie geführt wird. Der mit Abluft beaufschlagte Wärmetauscher versorgt dann zweckmäßiger Weise den dem vor dem rauminnenseitigen Auslaß für Zuluft und/oder umgewälzter Raumluft vorgeschalteten zweiten Wärmetauscher des Belüftungsaggregats.

Im Rahmen der vorliegenden Erfindung dient zumindest der vor dem rauminnenseitigen Auslaß angeordnete erste Wärmetauscher ganz allgemein zum Temperieren der dem Raum zugeführten Luft und kann demgemäß die durchströmende Luft, je nach gewünschter Betriebsweise, erwärmen oder kühlen.

Zwei Ausführungsformen der Erfindung sollen nachstehend anhand der beigefügten Zeichnungen erläutert werden. In schematischen Ansichten zeigen:
- Fig. 1,: in einem Vertikalschnitt durch eine Geschoßdecke eine in einer Deckenaussparung unter einem Fenster aufgenommenes Lüftungsaggregat mit einem vor einem rauminnenseitigen Auslaß für Zuluft und/oder umgewälzter Raumluft angeordneten Wärmetauscher,
- Fig. 2,: in einem vergrößerten Ausschnitt aus Fig. 1 die Zuströmwege für Zuluft und umgewälzte Raumluft zu dem Wärmetauscher sowie eine im Kreuzungsbereich der beiden Zuströmwege angelenkte Luftleitklappe und
- Fig. 3,: in einer Ansicht wie Fig. 2 eine alternative Ausführungsform mit einem weiteren Wärmetauscher, der dem vor dem rauminnenseitigen Auslaß angeordneten Wärmetauscher vorgeschaltet und ebenso wie letzterer in Abhängigkeit von der Einstellung einer Luftleitklappe von Zuluft, umgewälzter Raumluft oder im Mischbetrieb von Zuluft und umgewälzter Raumluft durchströmbar ist.

Bei dem in Fig. 1 veranschaulichten Lüftungssystem ist ein Lüftungsaggregat 10 in einer Aussparung 11 einer sich zwischen zwei Geschossen eines Gebäudes, daß im Übrigen nicht dargestellt ist, erstreckenden Rohbaudecke 12 aufgenommen. Das Lüftungsaggregat 10, das als modularer Einsatz ausgebildet ist, steht mit Standfüßen 13, die eine Höhenjustierung ermöglichen, auf den Boden 14 der Aussparung 11 und ist im Übrigen flächenbündig mit der Oberkante mit einer nur angedeuteten Estrichschicht 15 oder einem Bodenbelag 16 eingebaut.

Der Raum über der Rohbaudecke 12mit der das Lüftungsaggregat 10 aufnehmenden Aussparung 11 ist gebäudeaußenseitig von einem geschoßhohen Fenster 18 abgeschlossen, daß Teil einer vom Rohbau des Gebäudes beanstandenden Vorhangfassade sein kann.

Das Lüftungsaggregat 10 besitzt einen gebäudeaußenseitigen Einlaß 20 für Zuluft, ein Zuluftgebläse 21 und einen abströmseitig vom Gebläse 21 vor einem rauminnenseitigen Auslaß 22 angeordneten Wärmetauscher 24. Ferner besitzt das Lüftungsaggregat 10 einen sich unter dem Fenster beanstandet von dem rauminnenseitigen Auslaß erstreckenden Einlaß 25 für Raumluft, an den sich ein auf der Abströmseite vom Zuluftgebläse 21 auf einen Zuluftkanal 26 stoßender Strömungsweg 27 zum Zuführen von umgewälzter Raumluft zu dem Wärmetauscher 24 anschließt.

Im Eckbereich zwischen dem Zuströmweg 27 für umgewälzte Raumluft und dem sich vom Zuluftgebläse 21 forterstreckenden Zuluftkanal 26 ist eine Luftleitklappe 30 angeordnet, die bei inaktivem Zuluftgebläse den sich vom Zuluftgebläse 21zu dem Wärmetauscher 24 hin erstreckenden Zuluftkanal 26 absperrt. Bei inaktivem Zuluftgebläse 21 gelangt die Luftleitklappe 30 unter Schwerkraftwirkung in diese Schließlage, wird aber im Zuluftbetrieb durch den vom Zuluftgebläse 21 geförderten Zuluftstrom in eine den Zuströmweg 27 für Raumluft absperrende Lage betätigt, wie dies in den Fig. 1 und 2 in gestrichelten Linien angedeutet ist.

Bei abgeschalteten Zuluftbetrieb, also bei inaktivem Zuluftgebläse 21, ist der von Zuluftgebläse zum Wärmetauscher 24 hinführende Zuluftkanal 26 abgesperrt mit der Folge, daß sich fensternah absenkende "kühle" Raumluft über den innenseitigen Raumluft-Einlaß 25 in das Lüftungsaggregat 10 eintritt und den vor dem rauminnenseitigen Auslaß 22 angeordneten Wärmetauscher 24 durchströmt und über den genannten Auslaß 22 erneut in den Raum eintritt. Es findet mithin bei abgeschaltetem Zuluftbetrieb eine Umwälzung von Raumluft statt, wodurch eine Auskühlung des zugeordneten Gebäuderaums unterbunden ist. Dies deutet in den Fig. 1 und 2 der Pfeil 31 an. Der gestrichelt dargestellte Pfeil 32 zeigt hingegen den Pfeil 32 an.

Anstelle der unter Schwerkraftwirkung in ihre dem Luftleitkanal 26 absperrenden Lage gelangenden Luftleitklappe 30 kann auch eine mittels eines Stellantriebs betätigbare Luftleitklappe vorgesehen sein, die ebenso wie die schwerkraftbetätigte Luftleitklappe in ihrer einen Endlage den sich vom Zuluftgebläse 21 abströmseitig forterstreckenden Luftleitkanal 26 und ihrer anderen Endlage den Zuströmweg 27 für Raumluft zum Wärmetauscher 24 absperrt, darüber hinaus aber auch in Zwischenstellung positionierbar ist und in einen Mischbetrieb ermöglicht, bei dem der Wärmetauscher 24 sowohl von mittels des Gebläses 21 zugeführter Zuluft als auch von dem über den rauminnenseitigen Einlaß 25 in das Lüftungsaggregat 10 eintretender Raumluft durchströmt wird.

Bei der Ausführungsform nach Fig. 3 ist dem vor dem rauminnenseitigen Auslaß 22 angeordneten Wärmetauscher 24 ein zweiter Wärmetauscher 35 vorgeschaltet, der je nach gewählter Betriebsweise von Zuluft, umgewälzter Raumluft oder aber im Mischbetrieb sowohl von Zuluft als auch von umgewälzter Raumluft durchströmt wird, bevor die Zuluft und/oder Raumluft durch den vor dem rauminnenseitigen Auslaß 22 angeordneten ersten Wärmetauscher 24 hindurchtritt.

Bei dieser Ausführungsform mündet ein sich abströmseitig vom Zuluftgebläse forterstreckender Zuluftkanal 26' vor dem zweiten Wärmetauscher 35 in einen Zuströmweg 27 für Raumluft, der sich unmittelbar an den rauminnenseitigen Raumluft-Einlaß 25 anschließt. Auch bei dieser Ausführungsform dient zur Steuerung der Luftströme eine Luftleitklappe 30', die auf der zum Zuluftgebläse hinweisenden Seite im Eckbereich zwischen dem Zuluftkanal 26' und dem Strömungsweg 27' für die Raumluft angelenkt ist und, wie bei der ersten Ausführungsform, bei abgeschaltetem Zuluftbetrieb den Zuluftkanal 26' absperrt und bei aktivem Zuluftgebläse vom Zuluftstrom in ihre andere Endlage gelangt und dadurch den Zuströmweg 27' für Raumluft bzw. den rauminnenseitigen Raumluft-Einlaß 25 verschließt. Demgemäß durchströmt bei abgesperrtem Zuströmweg 27 für Raumluft die zugeführte Zuluft gemäß Pfeil 32 und bei abgesperrtem Zuluftkanal 26' die über den rauminnenseitigen Einlaß 25 eintretende Raumluft gemäß Pfeil 31 zunächst den weiteren Wärmetauscher 35 und vor dem Austritt durch den rauminnenseitigen Einlaß 22 den ersten Wärmetauscher 24.

Das erfindungsgemäße Lüftungssystem dient der dezentralen Belüftung von Gebäuderäumen. Die Abfuhr der Abluft ist nicht Gegenstand der Erfindung, kann aber hier in nicht interessierender Weise dezentral, unter Zusammenfassung mehrerer Gebäuderäume oder auch zentral erfolgen, und zwar über einen im Abluftstrom liegenden Wärmetauscher zur zumindest teilweisen Rückgewinnung der in der Abluft enthaltenen Wärmeenergie, die dann zur Versorgung des zweiten Wärmetauschers 35 des Lüftungsaggregats 10 einsetzbar ist. Darüber hinaus ist zumindest der erste Wärmetauscher 24 auch mit Kühlmedium beaufschlagbar, in welchem Falle die einem Raum zugeführte Luft auch gekühlt werden kann.

## Patentansprüche

1. Lüftungssystem für die Räume von Gebäuden, mit einem Lüftungsaggregat, das einen Einlaß für Zuluft sowie je einen rauminnenseitigen Einlaß für Raumluft und Auslaß für Zuluft und/oder umgewälzte Raumluft besitzt und im Wesentlichen flächenbündig mit dem Fußboden abschließend in einer Aussparung des Fußbodens oder einer Geschoßdecke aufgenommen ist, und mit einem in Strömungsrichtung der Zuluft und/oder der umgewälzten Raumluft vor dem rauminnenseitigen Auslaß angeordneten Wärmetauscher, **dadurch gekennzeichnet,**
**daß** wahlweise der Zuströmweg (26, 26') für Zuluft zum Wärmetauscher (24) bei gleichzeitiger Freigabe des Zuströmweges (27,27') für umgewälzte Raumluft und umgekehrt bei Freigabe des Zuströmweges (26, 26') für Zuluft der Zuströmweg (27, 27') für umgewälzte Raumluft zum Wärmetauscher (24) absperrbar ist,
**daß** die zum Wärmetauscher (24) hinführenden Zuströmwege (26, 26', 27, 27') für Zuluft und umgewälzte Raumluft einander kreuzen und mittels wenigstens einer Luftleitklappe (30, 30') bei gleichzeitiger Freigabe des jeweils anderen Zuströmweges absperrbar sind, und
**daß** die Luftleitklappe (30, 30') mittels eines Stellantriebes betätigbar ist.

2. Lüftungssystem nach Anspruch 1, **dadurch gekennzeichnet, daß** die Luftleitklappe (30, 30') im Eckbereich der einander kreuzenden Zuströmwege (26, 26', 27, 27') für Zuluft und umgewälzte Raumluft zum Wärmetauscher (24) angelenkt ist und jeweils in einer Endlage einen dieser Zuströmwege absperrt und den anderen Zuströmweg zum Wärmetauscher freigibt.

3. Lüftungssystem nach Anspruch 2, **dadurch gekennzeichnet, daß** die Luftleitklappe im Eckbereich zwischen dem Einlaß (25) für umgewälzte Raumluft und dem Zuströmweg (26') für Zuluft oder in der Nähe dieses Eckbereiches angelenkt ist und jeweils in einer Endlage den Einlaß (25) für umgewälzte Raumluft bei gleichzeitiger Freigabe des zum Wärmetauscher (24) hinführenden Zuströmweges (26') für Zuluft absperrt und umgekehrt in der anderen Endlage den Einlaß für Raumluft (25) sperrt und den Zuströmweg (26') für Zuluft freigibt.

4. Lüftungssystem nach einem der Ansprüche 1 - 3, **dadurch gekennzeichnet, daß** dem vor dem rauminnenseitigen Auslaß (22) für Zuluft und/oder umgewälzte Raumluft angeordneten ersten Wärmetauscher (24) ein zweiter Wärmetauscher (35) im Zuströmweg für Zuluft und umgewälzte Raumluft vorgeschaltet ist.

5. Lüftungssystem nach Anspruch 4, **dadurch gekennzeichnet, daß** der vorgeschaltete zweite Wärmetauscher mit aus abgeführter Raumluft rückgewonnener Wärmeenergie beaufschlagbar ist.

6. Lüftungssystem nach Anspruch 5, **dadurch gekennzeichnet, daß** die Abluft von mehreren Räumen eines Gebäudes Zentral abgeführt und über einen Wärmetauscher zwecks zumindest teilweiser Rückgewinnung der in der Abluft enthaltenen Wärmeenergie geleitet wird, der den zweiten Wärmetauscher (35) mit rückgewonnener Wärmeenergie versorgt.

7. Lüftungssystem nach einem der Ansprüche 1 bis 5, **dadurch gekennzeichnet, daß** zumindest der vor dem rauminnenseitigen Auslaß (22) angeordnete erste Wärmetauscher (24) ganz allgemein zum Temperieren der dem Raum zugeführten Luft dient, also die durchströmende Luft aufwärmt als auch kühlen kann.

## Claims

1. Ventilation system for the rooms of buildings, having a ventilation unit which has an inlet for fresh air and respectively, in the room interior, an inlet for room air and outlet for fresh air and/or circulated room air and which, substantially terminating in a surface which is flush with the floor, is accommodated in a recess of the floor or of a ceiling, and having a heat exchanger which is disposed in the flow direction of the fresh air and/or of the circulated room air in front of the outlet in the room interior,
**characterised in that**
optionally the incoming flow path (26, 26') for fresh air to the heat exchanger (24) can be closed with simultaneous opening of the incoming flow path (27, 27') for circulated room air, and vice versa, with opening of the incoming flow path (26, 26') for fresh air, the incoming flow path (27, 27') for circulated room air to the heat exchanger (24) can be closed,
**in that** the incoming flow paths (26, 26', 27, 27') for fresh air and circulated room air leading to the heat exchanger (24) intersect each other and can be closed by means of at least one air pipe valve (30, 30') with simultaneous opening of the respectively other incoming flow path, and
**in that** the air pipe valve (30, 30') can be actuated by means of an actuator.

2. Ventilation system according to claim 1, **characterised in that** the air pipe valve (30, 30') is connected in the corner region of the mutually intersecting incoming flow paths (26, 26', 27, 27') for fresh air and circulated room air to the heat exchanger (24) and respectively, in one end position, closes one of these incoming flow paths and opens the other incoming flow path to the heat exchanger.

3. Ventilation system according to claim 2, **characterised in that** the air pipe valve is connected in the corner region between the inlet (25) for circulated room air and the incoming flow path (26') for fresh air or close to this corner region and respectively, in one end position, closes the inlet (25) for circulated room air with simultaneous opening of the incoming flow path (26') for fresh air leading to the heat exchanger (24), and vice versa, in the other end position, closes the inlet for room air (25) and opens the incoming flow path (26') for fresh air.

4. Ventilation system according to one of the claims 1 - 3, **characterised in that** a second heat exchanger (35) in the incoming flow path for fresh air and circulated room air is connected before the first heat exchanger (24) which is disposed, in the room interior, in front of the outlet (22) for fresh air and/or circulated room air.

5. Ventilation system according to claim 4, **characterised in that** the second heat exchanger which is connected in front can be supplied with heat energy recovered from discharged room air.

6. Ventilation system according to claim 5, **characterised in that** the discharged air from a plurality of rooms of a building is discharged centrally and directed across a heat exchanger for at least partial recovery of the heat energy contained in the discharged air, which first heat exchanger supplies the second heat exchanger (35) with recovered heat energy.

7. Ventilation system according to one of the claims 1 to 5, **characterised in that** at least the first heat exchanger (24) which is disposed in front of the outlet (22) in the room interior serves in general for moderating the temperature of the air supplied to the room, i.e. can both heat up and cool the air which flows through.

## Revendications

1. Système de ventilation pour les pièces d'un bâtiment, avec un groupe de ventilation qui possède une entrée pour de l'air amené ainsi que, du côté intérieur de la pièce, une entrée pour de l'air ambiant et une sortie pour de l'air amené et/ou de l'air ambiant recyclé et qui est essentiellement logé de manière à fermer le plancher au ras de sa surface dans un évidement du plancher ou d'un plafond, et avec un échangeur thermique disposé, dans le sens d'écoulement, avant la sortie côté intérieur de la pièce de l'air amené et/ou de l'air ambiant recyclé, **caractérisé par le fait**
**que** l'on peut, au choix, fermer le chemin d'affluence (26, 26') pour de l'air amené allant à l'échangeur thermique (24) en ouvrant en même temps le chemin d'affluence (27, 27') pour de l'air ambiant recyclé et inversement fermer le chemin d'affluence (27, 27') pour de l'air ambiant recyclé allant à l'échangeur thermique (24) en ouvrant le chemin d'affluence (26, 26') pour de l'air amené,
**que** les chemins d'affluence (26, 26', 27, 27') pour de l'air amené et de l'air ambiant recyclé conduisant à l'échangeur thermique (24) se croisent et peuvent être fermés au moyen d'au moins un volet déflecteur d'air (30, 30') en ouvrant en même temps l'autre chemin d'affluence respectif, et
**que** le volet déflecteur d'air (30, 30') peut être actionné au moyen d'un servomoteur.

2. Système de ventilation selon la revendication 1, **caractérisé par le fait que** le volet déflecteur d'air (30, 30') est articulé dans l'angle des chemins d'affluence (26, 26', 27, 27') pour de l'air amené et de l'air ambiant recyclé allant à l'échangeur thermique (24) qui se croisent et, dans chacune de ses positions finales, ferme un de ces chemins d'affluence tandis qu'il ouvre l'autre chemin d'affluence.

3. Système de ventilation selon la revendication 2, **caractérisé par le fait que** le volet déflecteur d'air (30, 30') est articulé dans l'angle entre l'entrée (25) pour de l'air ambiant recyclé et le chemin d'affluence (26') pour de l'air amené ou à proximité de cet angle et ferme dans une position finale l'entrée (25) pour de l'air ambiant recyclé en ouvrant en même temps le chemin d'affluence (26') pour de l'air amené conduisant à l'échangeur thermique (24) et inversement, dans l'autre position finale, ferme l'entrée pour de l'air ambiant (25) et ouvre le chemin d'affluence (26') pour de l'air amené.

4. Système de ventilation selon l'une des revendications 1 à 3, **caractérisé par le fait qu'**un deuxième échangeur thermique (35) est placé en amont du premier échangeur thermique (24) disposé avant la sortie (22) côté intérieur de la pièce pour de l'air amené et/ou de l'air ambiant recyclé dans le chemin d'affluence pour de l'air amené et de l'air ambiant recyclé.

5. Système de ventilation selon la revendication 4, **caractérisé par le fait que** le deuxième échangeur thermique placé en amont peut être soumis à de l'énergie thermique récupérée de l'air ambiant évacué.

6. Système de ventilation selon la revendication 5, **caractérisé par le fait que** l'air d'évacuation de plusieurs pièces d'un bâtiment est évacué et, aux fins de récupération au moins partielle de l'énergie thermique contenue dans l'air d'évacuation, conduit à travers un échangeur thermique qui alimente le deuxième échangeur thermique (35) en énergie thermique récupérée.

7. Système de ventilation selon l'une des revendications 1 à 5, **caractérisé par le fait qu'**au moins le premier échangeur thermique (24) disposé avant la sortie (22) côté intérieur de la pièce sert de façon tout à fait générale à régler la température de l'air amené dans la pièce, c'est-à-dire peut aussi bien réchauffer que refroidir l'air qui le traverse.
